# EUROPÄISCHE PATENTSCHRIFT

(11) **EP 1 257 775 B1**
(45) Veröffentlichungstag und Bekanntmachung des Hinweises auf die Patenterteilung: **25.04.2007**
(21) Anmeldenummer: 01915248.7
(22) Anmeldetag: 14.02.2001
(51) Int. Cl.: F41A 17/42

(54) **MEHRLADE-HANDFEUERWAFFE MIT LÖSBARER VERSCHLUSSSPERRE**
REPEATING SMALL ARM COMPRISING A DETACHABLE BREECH LOCK
ARME DE POING A FEU A REPETITION AVEC BLOCAGE DE FERMETURE LIBERABLE

(30) Priorität: 25.02.2000 DE 10008979; 01.02.2001 DE 20101770 U
(43) Veröffentlichungstag der Anmeldung: 20.11.2002
(73) Patentinhaber: Heckler & Koch GmbH, 78727 Oberndorf/Neckar (DE)
(72) Erfinder: SPINNER, Gerd, 78727 Oberndorf (DE); WELDLE, Helmut, 78727 Oberndorf (DE)
(74) Vertreter: von Samson-Himmelstjerna, Friedrich
(86) Internationale Anmeldenummer: PCT/EP2001/001629
(87) Internationale Veröffentlichungsnummer: WO 2001/063198

(56) Entgegenhaltungen:
- CH-A- 47 287
- DE-A- 3 435 809
- US-A- 1 533 967
- US-A- 2 664 786
- US-A- 4 726 136

## Beschreibung

Die Erfindung betrifft eine Mehrlade-Handfeuerwaffe gemäß dem Oberbegriff des Anspruchs 1.

Solche Waffen sind aus der DE 34 35 809 welche eine Grundlage für den Oberbegriff des Anspruchs 1 bildet, bekannt.

Alle in diesen Unterlagen verwendeten Lagebezeichnungen wie "vorne", "oben" usw. beziehen sich auf die in normaler Schußlage befindliche Waffe, bei der der Lauf in horizontale Richtung weist. "Vorne" ist in Schußrichtung. Unter der "Längsseite" der Waffe wird die seitliche, von der Ober- und Unterseite begrenzte, sich von vorne nach hinten erstreckende Oberfläche der Waffe verstanden.

Verschlußsperren sind bei Repetierwaffen und aufschießenden Selbstladewaffen (Selbstladewaffen, die sich mit geschlossenem Verschluß in Schußbereitschaft befinden) der verschiedensten Arten vorgesehen. Die Erfindung erstreckt sich ganz besonders auf Selbstladepistolen mit Einsteckmagazin. Aufgabe der Verschlußsperre einer mehrschüssigen Handfeuerwaffe ist es in erster Linie, nach dem letzten Schuß den Verschluß offenzuhalten, um dem Schützen anzuzeigen, daß kein Schuß mehr vorhanden ist, und um den nachfolgenden Ladevorgang zu verkürzen.
In manchen Fällen ist der Mechanismus, der die Verschlußsperre bildet, gänzlich im Inneren der Waffe untergebracht, etwa bei den Walther-Pistolen PP und PPK. In diesem Fall muß der Schütze nach dem Einführen eines geladenen Magazins o. dgl. den Verschluß bzw. Schlitten ergreifen, ihn leicht zurückziehen und ihn dann loslassen. Dies erfolgt rascher als das normale Durchladen, das das volle Zurückziehen des Verschlusses über seine gesamte Rücklaufstrecke gegen die Wirkung einer Schließfeder erfordert.

Soll bei entladener Waffe der von der Verschlußsperre gehaltene Verschluß nach vorne gelassen werden, ist zunächst das Magazin zu entfernen, und dann erfolgen dieselben Tätigkeiten, wie sie oben beschrieben sind. Befindet sich der Verschluß in seiner vorderen Lage, kann das Magazin wieder eingeführt werden.

Es ist ein ganz wesentliches Sicherheitsmerkmal, daß der Verschluß der ungeladenen Pistole nur mit entnommenem Magazin geschlossen werden kann. Denn so ist die Gefahr ausgeräumt, daß eine übersehene, dennoch im Magazin befindliche Patrone in den Lauf geladen wird. Zwar könnte in diesem Fall der Verschluß nach vorne gelassen werden, ohne vorher das Magazin zu entfernen, doch da der Schütze seiner Meinung nach ein leeres Magazin in der Waffe hat, wird er es vor dem Schließen des Verschlusses aus der Waffe entnehmen. Da jedes Jahr eine ganze Reihe von Unfällen mit versehentlich geladenen Waffen vorkommt, ist dieses Sicherheitsmerkmal überall dort von überwiegender Bedeutung, wo ein Schütze beim Versorgen seiner Waffe Munition griffbereit haben kann.

Bei Militärwaffen ist diese Gefahr geringer, da, zumindest in Friedenszeiten, der Soldat beim Waffenreinigen keine Munition zur Verfügung hat.

Ein anderer, weit verbreiteter Mechanismus der Verschlußsperre hat deshalb einen außen an der Waffe anliegenden, um eine Querachse schwenkbaren Hebel, der mit seinem Ende einerseits in die Bewegungsbahn des Magazin-Zubringers und andererseits in die Bewegungsbahn des Verschlusses eingreift, wo er in eine Ausnehmung des Verschlusses einfallen kann, wenn dieser geöffnet und das Magazin leer ist. Auf dem schwenkbaren Hebel sitzt eine Handhabe.

Wird bei einer solchen Waffe ein volles Magazin in eine Waffe eingeführt, bei der der Verschluß durch die Verschlußsperre nahe der hintersten Lage gehalten wird, dann genügt es, den genannten Schwenkhebel durch Druck auf seine Handhabe zu verschwenken, so daß er den Verschluß freigibt und dieser nach vorne fährt. Der Ladevorgang benötigt somit nicht den Einsatz der zweiten Hand des Schützen, um die Waffe wieder schußbereit zu machen.

Die Möglichkeit des schnelleren Nachladens bedeutet allerdings, daß man das obengenannte Sicherheitsmerkmal aufgeben muß, denn auch bei leerem Magazin kann man (gegen die recht schwache Einwirkung der Magazinfeder) auf die Handhabe drücken und den Verschluß vorlassen, ohne das Magazin entnommen zu haben. Das Verhalten der Waffe ist im wesentlichen gleich, unabhängig davon, ob das Magazin vorhanden ist oder nicht.

Diese zuletzt beschriebene Verschlußsperre ist besonders bei Colt-Browning-Konstruktionen (Colt M 1911, FN-Hochleistungsbrowning usw.) üblich, die heutzutage in vielen Modifikationen überwiegend verbreitet sind.

Der Sportschütze, der seine Waffe nur auf dem Schießstand benutzt, hat genug Zeit zum Nachladen. Die Verschlußsperre von Sport-Selbstladepistolen läßt daher in der Regel den Verschluß aus Gründen der Sicherheit wieder nach vorne gleiten, wenn das leere Magazin entnommen wird.

Soweit Selbstladepistolen von Zivilisten zur Selbstverteidigung mitgeführt oder bereitgehalten werden, wird in aller Regel nur ein einziges Magazin verwendet. Ist dieses Magazin leergeschossen, kann demnach der Schütze gar nicht mehr nachladen, weil kein weiteres Magazin zur Verfügung steht. Außerdem ist bei modernen Selbstladepistolen, soweit gesetzlich erlaubt, die Magazinkapazität erheblich gesteigert, so daß eine moderne Selbstladepistole nahezu die doppelte Menge von Patronen laden kann, verglichen mit einer älteren Pistole. Der Einsatz von Kunststoff beim Bau moderner Pistolen gleicht das Mehrgewicht der größeren Patronenmenge aus.

Insgesamt ist bei einer modernen Selbstladepistole für den Zivilgebrauch heute die Möglichkeit des schnellen Nachladens durch Druck auf den Schwenkhebel der Verschlußsperre weniger nötig als je zuvor.

Ferner ist es bei zivilen Handfeuerwaffen immer mehr üblich, sie für die Benutzung sowohl von Rechtshändern als auch von Linkshändern auszulegen. Wesentliche Bedienungshebel, wie der Sicherungshebel oder die Handhabe zum Lösen der Magazinhalterung, sind daher oftmals beidseitig angebracht.

Solche Lösungen werden auch bei Militärwaffen angeboten, bleiben aber dort oft ungenutzt, weil es einfacher ist, einen Linkshänder daran zu gewöhnen, die Waffe mit der rechten Hand zu bedienen, als gleichzeitig die Ausbildung von Rechts- und Linkshändern durchzuführen, die für gleiche Bedienungsvorgänge jeweils die andere Hand benutzen. Die Gleichförmigkeit der Bewegungen aller Soldaten, die für den Ausbilder das entscheidende Kriterium ist, entfällt dann nämlich. Außerdem gibt es viele Handfeuerwaffen, die der Bauart nach entweder nur für Rechtshänder oder nur für Linkshänder ausgelegt sind und von einer Person, für die sie nicht ausgelegt sind, auch nicht richtig benutzt werden können oder sogar zu Verletzungen führen.

Aus den obigen Gründen wurden bei Handfeuerwaffen, besonders solchen für den militärischen Gebrauch, ganz besonders bei Selbstladepistolen in der Colt-Browning-Bauweise oder einer ähnlichen Bauweise, die Handhaben für die Verschlußsperre nur auf einer Seite der Waffe angebracht, so daß sie nur von der rechten Hand des Schützen bedienbar sind. Dazu ist anzumerken, daß diese Colt-Browning-Bauweise seit fast 90 Jahren bekannt und äußerst verbreitet ist.

Aus der DE 34 35 809 A1 ist eine Verschlußsperre der eingangs genannten Art für automatische Waffen, insbesondere für Selbstladepistolen, bekannt, die über zwei beidseitig vom Gehäuse angeordnete Stellhebel beidseitig bedienbar ist. Die Stellhebel gehen mittels einer Fangklinke mit dem Verschluß in Eingriff und geben diesen bei Betätigung durch ein Verschwenken frei. Die beiden Stellhebel sind über einen als Schwenkwelle dienenden Querbolzen miteinander verbunden. Der eine Hebel ist mit der Welle fest verbunden und der zweite Hebel über eine Wellenbüchse mittels eines Bundringes an der Welle montierbar Das freie Ende der Schwenkwelle und die komplementaire Bohrung in der Wellenbüchse sind dabei unrund. Er bildet das Gegenlager zum ersten Hebel. Der Bundring ist dabei über eine Spannfeder ständig belastet und kann auf Druck entlastet werden, wobei der zweite Hebel sich dann entnehmen läßt. Der erste Hebel ist alleine nicht verwendbar.

Ferner zeigt auch die DE 32 27 180 A1 eine Selbstladepistole mit ebenfalls zwei beidseitig an der Pistole angeordneten Bedienhebeln, die sowohl den Schlaghammer entspannen als auch den Verschluß fangen oder freigeben können. Die beiden Bedienhebel sind fest mit einer Welle verbunden. Sie stehen in einer formschlüssigen, lösbaren Verbindung mit der Hammerentspannung und dem Verschlußfang. Ein Hebel alleine ist ebenfalls nicht verwendbar.

Weiter ist aus der US-4 726 136 bereits eine Sicherungsvorrichtung für Schußwaffen mit einer Schlagbolzensperre, die den Schlagbolzen von dem Schlagstück, unabhängig vom Auslösemechanismus entfernt, bekannt. Zusätzlich zeigt hier ein Anzeiger den Ladezustand der Waffe. Weiter ist noch ein Magazinfang gezeigt. Die Waffe umfaßt ferner auch eine beidseitig bedienbare Sicherung mit einem oder zwei im Abzugsstangengehäuse über eine Welle verbundenen Bedienhebeln. In der Sicherungsposition verhindern sie ein Spannen des Schlagstücks bzw. eine den Schlagbolzen freigebende Schwenkbewegung der Abzugsstange und ermöglichen diese in der Freigabepostion. Die beiden Hebel umfassen jeweils einen Wellenabschnitt, die beide mittels zweier Nuten zu einer Welle zusammengefügt werden und dann eine gemeinsame Nut bilden. Hierbei ist ein Federschenkel erforderlich, der in einen Einschnitt in der Sicherungswelle eingreift, um ein versehentliches Lösen der beiden Wellenabschnitte im Betrieb zu verhindern. Ein Bajonettverschluß wird dabei nicht verwendet.

Ziel der Erfindung ist es, eine weitere Handfeuerwaffe bereitzustellen, die eine mittels einer Handhabe lösbare Verschlußsperre aufweist.

Dieses Ziel wird erfindungsgemäß dadurch erreicht, daß bei einer Handfeuerwaffe der eingangs genannten Art der freie Endabschnitt der Schwenkwelle unrund ist und auf diesen der zweite Schwenkhebel mittels einer in ihm ausgebildeten komplementären Bohrung aufschiebbar ist, und daß weiterhin der zweite Schwenkhebel an der Waffe mittels eines Bajonettverschlußes anbringbar ist, und zwar durch Verbringen in eine Winkellage, die er im normalen Betrieb nicht erreicht, wobei der Bajonettverschluß einen Vorsprung am zweiten Schwenkhebel und eine Ausnehmung in der Waffe aufweist und der Vorsprung in Wirkstellung eine Waffenwand hintergreift.

Hierdurch kann zunächst die Verschlußsperre auch von einem Linkshänder in derselben Weise mittels einer Handhabe betätigt werden, wie das bisher nur einem Rechtshänder möglich war. Es ist aber auch beim Beheben von Ladehemmungen oder bei Reparaturarbeiten möglich, von jeder Seite der Waffe her die Verschlußsperre einzulegen oder zu lösen, so daß insgesamt, nicht nur für Linkshänder, die Bedienungsmöglichkeiten der Waffe erweitert sind und die Waffe somit verbessert ist.

Diese Verbesserung ist dabei einfach, d.h. ohne größere Änderungen an vorhandenen Waffen, und kostengünstig durchführbar. Insbesondere ist die Verbesserung wahlweise benutzbar oder weglassbar.

Dabei war es, wenn man den eingangs aufgeführten Stand der Technik berücksichtigt, durchaus nicht naheliegend, einen seit fast 90 Jahren bewährten Stand der Technik zu ändern, und hätte man diesen dennoch geändert, wäre es dann auch eher naheliegend gewesen, die Handhabe aus Sicherheitgründen überhaupt wegzulassen, als sie zu verdoppeln. Im übrigen erfordert die Erfindung keine neuartige Technologie, sondern hätte auch schon vor 90 Jahren realisiert werden können.

Die Verschlußsperre kann einen Schieber aufweisen, der von hinten her in den Magazin-Zubringer eingreift und auf der Seite die erste Handhabe trägt, die sich durch einen ersten Schlitz im Waffengehäuse oder Griffstück nach aussen erstreckt. In diesem Fall ist es einfach, auf der anderen Seite des Schiebers die zweite Handhabe anzubringen, die sich durch einen zweiten Schlitz nach außen erstreckt, der dem ersten gegenüberliegend im Gehäuse oder Griffstück ausgebildet ist.

Nach einer bevorzugten Ausgestaltung der Erfindung ist es aber von Vorteil, daß die erste Handhabe auf einem ersten Schwenkhebel sitzt, der um eine quer zur Längsachse der Waffe verlaufende Querachse schwenkbar ist, daß auf der anderen Seite der Waffe ein zweiter Schwenkhebel mit der zweiten Handhabe sitzt, der um dieselbe Querachse schwenkbar ist, und daß beide Schwenkhebel mittels einer Schwenkwelle, die sich koaxial zur Schwenkachse erstreckt, drehfest miteinander verbunden sind. Die Schwenkhebel können innerhalb der Wände des Gehäuses oder Griffstücks angeordnet sein, liegen aber bevorzugt außerhalb von diesen, da dann die gesamte Wandstärke des Gehäuses oder Griffstücks zur Lagerung der Schwenkwelle herangezogen werden kann. Auch durchsetzen dann keine Nuten, die sich längs der Bewegungsbahn der Handhaben erstrecken müssen, die Wand des Gehäuses oder Griffstücks und schwächen dadurch dieses. Die oben erwähnte Colt-Browning-Konstruktion weist einen so ausgebildeten, gelagerten und angeordneten Schwenkhebel auf, dessen Schwenkwelle bisweilen sogar als Verankerung für ein Verriegelungsglied dienen kann und zum Zerlegen der Waffe entnommen werden muß, bevor man den Verschluß ausbauen kann. Zur Befestigung der Querwelle dient in der Regel die Schließfeder als Rastfeder, aber es sind auch andere Lösungen bekannt, zum Beispiel die Befestigung mittels einer Stahlklammer, die einem Fahrrad-Kettenschloß ähnelt (Tokarew TT 1930 und 1933).

Gemäß einer weiteren, bevorzugten Ausgestaltung der Erfindung wird der Schwenkhebel bzw. dessen Schwenkwelle jedoch nicht zum Zerlegen der Waffe benutzt. Es ist zwar der erste Schwenkhebel fest mit der Schwenkwelle verbunden, etwa an dieser festgenietet. Der Schwenkhebel weist aber einen sich nach oben erstreckenden Vorsprung auf, der nach dem Zusammenbau der Waffe von einem anderen Bauteil mit Spiel so umgriffen wird, daß die Schwenkbewegung des Schwenkhebels nicht behindert ist, aber die Schwenkwelle aus ihrer Aufnahmebohrung im Gehäuse oder Griffstück nicht mehr herausgezogen werden kann. Dieses Bauteil ist bevorzugt eine sich nach unten erstreckende Längskante am Verschluß. Wird der Verschluß abgenommen, dann kann der Schwenkhebel mit der Schwenkwelle einfach herausgezogen werden.

Dieser haltende Vorsprung kann an jeder Stelle des Schwenkhebels angeordnet werden, ist aber bevorzugt nahe der Einmündung der Schwenkwelle angeordnet, da dort die Schwenkbewegungen des Schwenkhebels die geringsten Wegstrecken in Anspruch nehmen.

Der zweite Schwenkhebel kann grundsätzlich dauerhaft am freien Ende der Schwenkwelle angebracht werden, da zum Zerlegen der Waffe, wie oben erwähnt, der Ausbau des Schwenkhebels nicht erforderlich zu sein braucht. Bevorzugt ist der zweite Schwenkhebel, im Gegensatz zum ersten Schwenkhebel, lösbar auf der Schwenkwelle befestigt. Dabei ist es möglich, das freie Ende der Schwenkwelle unrund, etwa als Vierkant, auszubilden, in eine komplementäre Bohrung im zweiten Schwenkhebel einzuführen und diesen von außen her mittels einer Schraube festzuhalten, die in die Schwenkwelle eingeschraubt ist. Dabei wird der zweite Schwenkhebel auch festgehalten. Beim Zerlegen oder Schießen besteht aber die Gefahr, daß die kleine Schraube verlorengeht oder daß das Gewinde in der Schwenkwelle beschädigt wird.

Das Festhalten des zweiten Schwenkhebels wird deshalb nach einer bevorzugten Ausgestaltung der Erfindung dadurch erreicht, daß dieser zweite Schwenkhebel mittels eines Bajonettverschlusses am Gehäuse oder am Griffstück der Waffe angebracht ist. Ein Bajonettverschluß erlaubt zunächst eine geradlinige Bewegung des zweiten Schwenkhebels längs der Querachse, die auch die Mittelachse der Querwelle ist, und dann eine Drehbewegung. Bei der geradlinigen Bewegung wird ein Vorsprung am zweiten Schwenkhebel durch eine Ausbuchtung der Aufnahmebohrung für die Querwelle hindurchgeführt. Mit der Drehbewegung hintergreift der genannte Vorsprung am zweiten Schwenkhebel einen Teil des Gehäuses oder Griffstücks. Dadurch wird der zweite Schwenkhebel schwenkbar und zuverlässig an der Seite des Gehäuses oder Griffstücks gehalten, so lange er nicht in eine Schwenklage gelangt, in der der Vorsprung wieder hinter der Ausbuchtung liegt. Dabei durchsetzt die Querwelle mindestens einen Teil des zweiten Schwenkhebels mit einem unrunden Abschnitt. Die Aufnahmebohrung im zweiten Schwenkhebel ist dabei mindestens soweit komplementär zum unrunden Abschnitt ausgebildet, daß der zweite Schwenkhebel bei einer Schwenkbewegung der Querwelle praktisch spielfrei mitschwenkt.

Der zweite Schwenkhebel wird also nicht am Ende der Querachse befestigt, sondern ist mit dieser nur drehfest verbunden. Die axiale Befestigung des Schwenkhebels übernimmt der Bajonettverschluß, der ein begrenztes Drehen des Schwenkhebels gestattet, aber nicht sein Loslösen von der Wand des Gehäuses oder Griffstücks.

Hier muß angemerkt werden, daß es unbedeutend ist, auf welcher Seite der Waffe der erste bzw. der zweite Schwenkhebel liegt. In der Regel ist mit dem ersten Schwenkhebel der auf der linken Seite der Waffe über dem Griff sitzende Schwenkhebel gemeint. Es ist aber auch möglich, den zweiten Schwenkhebel oder beide Schwenkhebel mit einem Tastfinger auszubilden, der mit dem Zubringer des Magazins zusammenwirkt. Im letztgenannten Fall braucht die Verbindung der beiden Schwenkhebel nicht drehfest zu sein.

Der unrunde Abschnitt der Querwelle kann z.B. ein Vierkant sein. Bevorzugt ist das Ende der Querwelle aber mit Längsnuten versehen, die gleichmäßig über den Umfang verteilt sind und bis zum Ende der Querwelle verlaufen. Zusammen mit der komplementären Bohrung im Schwenkhebel wird somit eine sog. Vielnutprofil-Verbindung hergestellt, die zur Übertragung eines hohen Drehmoments geeignet ist.

Die erfindungsgemäße Verschlußsperre kann bei Mehrlade-Handfeuerwaffen aller Art eingesetzt werden, bevorzugt bei Selbstladewaffen und besonders bevorzugt bei Selbstladepistolen, bei denen dem herkömmlichen, außen auf der einen Seite des Griffstücks liegenden Schwenkhebel ein außenliegender Schwenkhebel auf der gegenüberliegenden Seite zugeordnet ist. Durch die Erfindung wird in das Innere des Mechanismus der Selbstladepistole in keiner Weise eingegriffen. Der zweite Schwenkhebel benötigt keinerlei Aufnahmeraum im Inneren des Griffstücks der Pistole.

Sollte ein Kunde den zweiten Schwenkhebel nicht wünschen, dann kann dieser ohne weiteres ausgebaut und weggelassen werden, ohne daß dadurch irgendeine Einbuße in der sicheren Funktion der Pistole entsteht.

Die Erfindung bezieht sich, wie eingangs vermerkt, auf eine Waffe nach dem Oberbegriff des Anspruch 1. Eine solche Waffe ist auch aus der Zeitschrift "Deutsches Waffenjournal", Januar 2001, Seiten 8-16 bekannt.

Bei den bekannten Selbstladepistolen nach dem Colt-Browning-System, etwa dem Hochleistungsbrowning, muß beim Zerlegen der Waffe zunächst der allein vorhandene, linksseitige Schwenkhebel (der erste Schwenkhebel) entfernt werden, bevor der Verschluß oder Schlitten mit dem Lauf nach vorne abgezogen werden können. Dazu wird zunächst der Verschluß oder Schlitten in eine spezielle Lage verbracht. Dann wird der erste Schwenkhebel in eine Aussparung links in der Unterseite des Verschlusses oder Schlittens geschwenkt. Nun kann der erste Schwenkhebel nach links aus dem Griffstück herausgezogen werden.

Bei der erfindungsgemäßen Waffe mit zwei Schwenkhebeln kann das Zerlegen genauso ablaufen. Das Herausziehen der Welle aus dem zweiten Schwenkhebel erfordert keinen zusätzlichen Handgriff, sondern erfolgt dann, wenn die Welle ohnehin aus dem Griffstück herausgezogen wird.

Bei der erfindungsgemäßen Waffe kann der zweite Schwenkhebel am Griffstück verbleiben. Da er aber in diesem nicht zuverlässig befestigt ist, kann er beim Hantieren mit dem Griffstück unbemerkt aus diesem herausfallen. Weil der Zusammenbau der Waffe auch ohne zweiten Schwenkhebel möglich ist, kann dieses Herausfallen sogar unbemerkt bleiben.

Es wäre möglich, diesen Nachteil dadurch zu verhindern, daß man statt der Bajonettverschluß-Befestigung des zweiten Schwenkhebels diesen auf eine andere Weise befestigt; etwa durch einen mit dem zweiten Schwenkhebel verschraubten Innenflansch. Hierzu wären aber aufwendige, zusätzliche Präzisionsteile erforderlich, die die Waffe nicht nur verteuern, sondern auch in der Zuverlässigkeit mindern würden.

Ausgehend von dieser Problemlage ist es eine weitere Aufgabe der Erfindung, eine einfache und zuverlässige Befestigung für den zweiten Schwenkhebel zu finden, die dessen Verlust bei zerlegter Waffe auch bei Unachtsamkeit des Benutzers verhindert.

Diese Aufgabe wird erfindungsgemäß dadurch gelöst, daß die eingangs genannte Mehrlade-Handfeuerwaffe eine Sperre aufweist, die den Schwenkweg des zweiten Schwenkhebels im wesentlichen auf einen Bereich begrenzt, der außerhalb der Schwenklage liegt, die zum Ein- und Ausbau des zweiten Schwenkhebels erforderlich ist.

Diese Sperre läßt die freie Schwenkbewegung des zweiten Schwenkhebels nur in dessen Betriebs-Bewegungsbereich zu; zusätzlich höchstens bis zu der Schwenklage, in der die zum Ein- und Ausbau erforderliche Winkellage des zweiten Schwenkhebels noch nicht erreicht ist.

Die Sperre kann gerade auf der Grenze des Betriebs-Bewegungsbereiches liegen und diesen somit begrenzen. Dessen Begrenzung durch etwa den Verschluß oder Schlitten ist daher nicht erforderlich. Dabei kann die Sperre etwa durch einen Stift gebildet werden, der in das Gehäuse oder Griffstück von außen her eingeschlagen oder eingeschraubt ist und vom Verschluß oder Schlitten daran gehindert wird, herauszufallen. Dieser Stift bzw. diese Schraube greift dann etwa in den Bajonettverschluß ein und begrenzt dessen Schwenkbereich.

Nachteilig ist jedoch der Umstand, daß der Stift oder die Sperre kräftig genug sein muß, um den Belastungen im Betrieb standzuhalten, denen er bzw. sie bei der Begrenzung des Betriebs-Bewegungsbereiches ausgesetzt ist. Deshalb wird gemäß einer Ausgestaltung der Erfindung vorgeschlagen, daß die Sperre so angebracht ist, daß sie innerhalb des Betriebs-Bewegungsbereiches nicht wirksam wird, sondern nur außerhalb dessen, und daher auch nicht im normalen Betrieb irgendwelchen Belastungen ausgesetzt ist. Natürlich muß aber die Sperre nach wie vor so angebracht sein, daß der zweite Schwenkhebel bei wirksamer Sperre nicht die Winkellage erreichen kann, die seinen Ausbau zuläßt.

Die Sperre kann als innenliegender Zapfen ausgebildet sein, der z.B. in den Bajonettverschluß des zweiten Schwenkhebels eingreift. Dabei sind jedoch die auftretenden Kräfte recht hoch, so daß es zu Verschleißerscheinungen kommen kann.

Deshalb wird nach einer weiteren Ausgestaltung der Erfindung vorgeschlagen, daß die Sperre als Zapfen ausgebildet ist, der dem zweiten Schwenkhebel gegenüberliegend außen am Griffstück angeordnet ist.

Das freie Ende des zweiten Schwenkhebels stößt gegen den Verschluß oder Schlitten an, wenn der Schwenkhebel bei zusammengebauter Waffe verschwenkt wird. Der zweite Schwenkhebel stößt dabei aber bevorzugt nicht gegen den Zapfen an. Dieser befindet sich nämlich an einer Stelle ein wenig oberhalb des zweiten Schwenkhebels und dicht unterhalb der Unterkante des Verschlusses oder Schlittens und kann deshalb bei zusammengebauter Waffe vom zweiten Schwenkhebel nicht erreicht werden.

Der Zapfen kann in das Griffstück eingelötet oder eingeklebt sein, nachdem der zweite Schwenkhebel montiert wurde. Dies hat allerdings den Nachteil, daß dieser Zapfen zur Demontage aufwendig entfernt werden muß.

Um diesem Mißstand abzuhelfen, sieht die Erfindung nun nicht etwa einen leichter lösbar befestigten Zapfen vor; sondern umgekehrt einen als festen Vorsprung ausgebildeten Zapfen, der nur durch Zerstörung entfernt werden kann. Dieser Vorsprung ist an der Oberseite abgeschrägt, so daß der Schwenkhebel bei seiner Montage zunächst mit leichtem Spiel und/oder federnd verformt durch den Bajonettverschluß befestigt werden kann. Die Welle des ersten Schwenkhebels zentriert dann den zweiten Schwenkhebel und verhindert irgendeine Verformung. Zudem ist die dem Schwenkhebel in seiner Betriebslage zugewandte Kante des Vorsprungs bevorzugt senkrecht zu dessen Schwenkweg ausgebildet, so daß dieser bei zerlegter Waffe nicht oder nicht ohne weiteres über den Vorsprung hinweggelangen kann.

Hierzu sind nun aber enge Toleranzen nötig, da der Schwenkhebel gerade nur im nötigen Maß ausweichen oder sich verformen darf. Daher wird nach einer bevorzugten Ausgestaltung der Erfindung vorgeschlagen, daß der Vorsprung an einem weitgehend aus Kunststoff gefertigten Griffstück oder Gehäuse ausgebildet ist, das nicht ganz so steif ist wie ein Metallgehäuse. Ferner ist der Vorsprung bevorzugt an der Oberkante des Gehäuses oder Griffstücks angeordnet, wo dieses leichter zur Innenseite des Gehäuses hin auszuweichen kann.

Bevorzugt ist der Vorsprung an einer Stelle angeordnet, an der das Gehäuse oder Griffstück eine leichte Verformung quer zur Schußrichtung und in horizontaler Richtung zuläßt.

Nach einer bevorzugten Ausgestaltung der Erfindung ist der Betriebs-Bewegungsweg des zweiten Schwenkhebels nach unten durch einen Anschlag begrenzt, also auf der bevorzugt unteren Seite des Betriebs-Bewegungsweges und dem genannten Vorsprung gegenüberliegend. Wenn die Waffe zerlegt ist, ist der erste Schwenkhebel entnommen und der zweite Schwenkhebel ist verblieben. Beim erneuten Zusammenbau kann der zweite Schwenkhebel gegen den Anschlag angedrückt werden und damit eine Lage einnehmen, in der die Welle des ersten Schwenkhebels rasch, einfach und präzise in die Aufnahme im zweiten Schwenkhebels eingeführt werden kann. So ist der Zusammenbau wesentlich vereinfacht.

Beim Zusammenbau wird der zweite Schwenkhebel zunächst - bei abgenommenem Verschluß oder Schlitten - in das Griffstück eingesetzt und dann kraftvoll in seine Gebrauchslage geschwenkt. Dabei läuft er gegen den abgeschrägten Vorsprung an und drückt diesen unter leichter Verformung des Kunststoff-Griffstücks nach innen. Hinter dem zweiten Schwenkhebel schnappt der Vorsprung wieder nach außen und der Schwenkhebel kann auch bei zerlegter Waffe nicht verlorengehen. Dabei weicht natürlich auch der Schwenkhebel im Rahmen seiner Toleranzen ein wenig aus. Soll der zweite Schwenkhebel aus irgendeinem Grund ausgebaut werden, dann wird das Griffstück leicht zusammengedrückt, der Schwenkhebel wird gegebenenfalls nach außen gedrückt und dann über den Vorsprung hinweggeführt. Kein zusätzliches Teil ist hierbei erforderlich.

Die Erfindung wird nun anhand eines Ausführungsbeispiels noch näher erläutert. In der hierzu angefügten, schematischen Zeichnung zeigen:
- Fig. 1: einen Schnitt durch einen Teil eines Pistolengriffstücks in horizontaler Richtung, mit montierten Schwenkhebeln;
- Fig. 2: eine Draufsicht auf ein Griffstück der Pistole der Fig. 1 im Schrägbild, mit montierten Schwenkhebeln;
- Fig. 3: eine Draufsicht auf das Griffstück der Fig. 2 im Schrägbild, aber aus einem anderen Blickwinkel, beim Einbau des zweiten Schwenkhebels;
- Fig. 4: eine Ansicht des Griffstücks wie in Fig. 2 beim Einbau des ersten Schwenkhebels; und
- Fig. 5: eine vergrößerte Ansicht der ausgebauten, aber zusammengesetzten beiden Schwenkhebel.
- Fig. 6: einen Ausschnitt aus einer vergrößerten Schrägbildansicht, in der eine erfindungsgemäße Selbstladepistole von schräg vorne, unten und rechts gezeigt ist,
- Fig. 7: eine vergrößerte Seiten-Teilansicht der Pistole der Fig. 6, von rechts gesehen, und
- Fig. 8: den Schnitt längs Linie A-A in Fig. 7.

Fig. 1 zeigt einen horizontalen Querschnitt durch einen Teil eines Griffstücks 1 einer Selbstladepistole, wobei die Schußrichtung nach links weist.

Im übrigen haben Fig. 1 und Fig. 5 etwa den gleichen Maßstab, während die Gesamtdarstellungen des Griffstücks 1 der Figuren 2, 3 und 4 einen gegenüber diesem verkleinerten Maßstab aufweisen. "Vorne" bzw. die Schußrichtung weist in Fig. 2 und 4 nach links unten, in Fig. 3 nach rechts unten und in Fig. 5 nach rechts oben.

Das Griffstück 1 umgibt einen Magazinschacht 3. Vor dem Magazinschacht 3 ist eine horizontale Querbohrung 13 angeordnet, in der drehbar eine Schwenkwelle 7 sitzt, mit deren linkem Ende ein erster Schwenkhebel 5 fest vernietet ist. Dieser Schwenkhebel 5 erstreckt sich etwa horizontal und in Längsrichtung des Griffstücks 1, an dessen linker Seite er außen anliegt. Das vordere Ende des Schwenkhebels 5 ist, wie bereits erwähnt, mit der Schwenkwelle 7 vernietet. Der Schwenkhebel 5 weist, von seinem vorderen Ende ausgehend, etwa nach zwei Dritteln seiner Länge einen dem Griffstück 1 zugewandten Tastfinger 9 auf, der sich durch einen Durchbruch im Griffstück 1 erstreckt und ein wenig in den Magazinschacht 3 hineinragt. Dort läßt der Tastfinger 9 bei eingeführtem Magazin die Patronen an sich vorbeigleiten, bis er nach Entnahme der letzten Patrone aus dem Magazin von dessen Zubringer erfaßt und nach oben belastet wird. Das Magazin mit seinem Zubringer ist in der Zeichnung der Einfachheit halber weggelassen. Wird nun der letzte Schuß abgefeuert, läuft der Verschluß oder Schlitten (nicht gezeigt) nach hinten. An der Oberseite des Schenkhebels 5 ist nahe seinem hinteren Ende ein Fangstück 11 ausgebildet, das sich nach oben erstreckt und bei geschlossenem Verschluß von unten her an diesem anliegt. Der Verschluß hat an seiner Unterseite eine Ausnehmung, in die das Fangstück dann einfallen kann, wenn sich der Verschluß in seiner hinteren Lage befindet, und wenn der Tastfinger 9 vom Zubringer des Magazins angehoben wird.

Wenn der Verschluß nach dem letzten Schuß seine Rücklaufbewegung durchführt und deren hinteres Ende erreicht, kann der Schwenkhebel 5 mit seinem hinteren Ende um die Mittelachse der Schwenkwelle 7 nach oben verschwenkt werden, weil der Tastfinger 9 und damit auch das Fangstück 11 vom Zubringer des Magazins angehoben werden. Wenn nun der Verschluß wieder nach vorne in seine geschlossene Lage zurückkehren will, dann läuft er auf den Tastfinger 9 auf und bleibt nach Verlassen seiner hintersten Stellung stehen.

Auf der Außenseite des Schwenkhebels 5 befindet sich, nahe dessen hinterem Ende, eine erste Handhabe 19. Wird diese Handhabe 19 nun, wenn der Verschluß vom Fangstück 11 zurückgehalten wird, niedergedrückt, dann bewegt sich das Fangstück 11 nach unten, gibt den Verschluß frei und dieser schlägt nach vorne.

Nahe der Einmündung der Schwenkwelle 7 in den Schwenkhebel 5 ist an diesem ein nach oben abstehendes Haltestück 15 angeordnet. Wenn der Verschluß auf das Griffstück 1 von vorne her aufgeschoben wird, wird das Haltestück 15 vom Verschluß derart umgriffen, daß sich dessen Außenkante auf der Außenseite des Haltestückes 15 und unter dessen Oberkante befindet. Jetzt kann sich das Haltestück 15 nicht mehr nach außen bewegen. Wird dagegen der Verschluß vom Griffstück 1 abgenommen, dann kann die Schwenkwelle 7 mittels des Schwenkhebels 5 aus der Bohrung 13 herausgezogen werden. Eine Rast, die auf die Schwenkwelle 7 einwirkt, ist nicht erforderlich und auch nicht vorgesehen.

Insoweit entspricht die gezeigte Anordnung im wesentlichen einer bekannten Verschlußsperre, und der erste Schwenkhebel 5 kann alleine und ohne weiteren Zusatz verwendet werden.

Das freie Ende der Schwenkwelle 7 weist ein Vielnutprofil 29 auf, dessen zueinander parallele, mit gleichem Winkelabstand angeordnete Nuten sich bis zu diesem freien Ende hin erstrecken. Auf dieses Vielnutprofil 29 ist ein Stutzen 23 mit einer Bohrung mit komplementärem Profil 31 aufgeschoben. Dieser Stutzen 23 bildet einen Teil eines zweiten Schwenkhebels 17, der sich von diesem Stutzen 23 aus nach hinten erstreckt, wo eine zweite Handhabe 21 ausgebildet ist. Wie aus Fig. 5 ersichtlich, sind der erste und der zweite Schwenkhebel 5, 17 äußerlich nahezu gleich ausgebildet, sie erstrecken sich parallel zueinander und sie tragen an gegenüberliegenden Stellen ihre jeweilige Handhabe 19, 21. So liegt die zweite Handhabe 21 des zweiten Schwenkhebels 17 für den betätigenden Daumen der linken Hand eines Linksschützen an derselben Stelle, wie dies bei der Handhabe 19 des ersten Schwenkhebels 5 für den rechten Daumen eines Rechtsschützen der Fall ist.

Auf der radialen Außenseite des Stutzens 23 ist ein Vorsprung 25 ausgebildet, dem die Aussparung 33 des Teils der Aufnahmebohrung 13 entspricht, der den Stutzen 23 aufnimmt. Vorsprung 25 und Aussparung 33 sind so angeordnet, daß daß sie dann übereinstimmend gegenüberliegen, wenn der zweite Schwenkhebel 17 eine Winkellage einnimmt, die er im normalen Betrieb nicht einnehmen kann. Diese Einbau-Winkellage ist in Fig. 3 dargestellt.

Nach dem Einsetzen des Stutzens 23 mit seinem Vorsprung 25 in die Aufnahmebohrung 13 mit ihrer Aussparung 33 wird der zweite Schwenkhebel 17 verschwenkt, so daß der Vorsprung 25 in eine Ausnehmung in der Wand des Griffstücks 1 eintritt, das dabei einen Gegenvorsprung 27 (Fig. 1) bildet, der vom Vorsprung 25 hintergriffen wird. So ist verhindert, daß sich der zweite Schwenkhebel 17 lösen kann. Der zweite Schwenkhebel 17 ist somit mittels eines Bajonettverschlusses an der rechten Seitenwand des Griffstücks 1 befestigt.

Der Einbau der beiden Schwenkhebel 5, 17 erfolgt wie folgt:

Zunächst wird der zweite Schwenkhebel 17 mittels des beschriebenen Bajonettverschlusses in einer bestimmten Drehlage in das Griffstück 1 eingesetzt, wie in Fig. 3 gezeigt. Diese Drehlage kann der zweite Schwenkhebel 17 nur dann einnehmen, wenn der Verschluß abgenommen ist. Der zweite Schwenkhebel 17 wird dann in seine Gebrauchslage geschwenkt. Nun wird der erste Schwenkhebel 5 mit der Schwenkwelle 7 in die Aufnahmebohrung 13 eingeschoben (in Fig. 4 gezeigt). Dabei dringt der Tastfinger 9 in den ihm zugeordneten Durchbruch in der linken Wand des Griffstücks 1 ein. Gleichzeitig dringt das Vielnutprofil 29 in das komplementäre Profil 31 (in Fig. 3 zu sehen) ein. Da nun die Schwenkbewegung des zweiten Schwenkhebels 17 durch die Bewegungsstrecke begrenzt ist, die dem Tastfinger 9 im zugeordneten Durchbruch zur Verfügung steht, kann sich der zweite Schwenkhebel 17 nicht vom Griffstück lösen und steht mit dem ersten Schwenkhebel 5 in drehfester Verbindung, so daß das Niederdrücken der zweiten Handhabe 21 ebenso wie das Niederdrücken der ersten Handhabe 19 in gleicher Weise bewirkt, daß der erste Schenkhebel 5 verschwenkt und dabei das Fangstück 11 abgesenkt wird. In Fig. 2 ist das Griffstück mit den fertig eingebauten Schwenkhebeln 4, 17 zu sehen.

Das Aufsetzen des Verschlusses bzw. Schlittens auf das Griffstück 1 verhindert, daß sich der erste Schwenkhebel 5 lösen kann, weil eine Kante dieses Verschlusses das Haltestück 15 auf seiner Außenseite übergreift.

Das Zerlegen erfolgt in umgekehrter Reihenfolge.

Es ist besonders hervorzuheben, daß die gezeigte Verschlußsperre zu dem schon bekannten ersten Schwenkhebel 5 nur ein einziges, zusätzliches Teil benötigt, nämlich den zweiten Schwenkhebel 17. Dieser zweite Schwenkhebel 17 ist ein relativ kostengünstig herstellbares Feingußteil, in dessen Stutzen 23 das komplementäre Profil 31, das schon grob im Guß ausgebildet ist, nur noch mit einem spanenden Werkzeug geräumt wird.

Fig. 6 zeigt einen Ausschnitt einer Selbstladepistole mit: einem Griffstück 1 aus armiertem Kunststoff, einem auf dem Griffstück hin- und herbeweglich und abnehmbar angebrachten Schlitten 43, einem zweiten Schwenkhebel 17 und einem Abzug (kein Bezugszeichen). Der Schlitten 43 verläuft etwa waagerecht, der Handgriff (nur dessen oberes Stück ist angedeutet) erstreckt sich schräg nach unten, und die Schußrichtung erfolgt nach rechts. Der zweite Schwenkhebel 17 erstreckt sich in der gezeigten Ruhelage parallel zum Schlitten 43, ist mit seinem vorderen Ende auf einer Welle befestigt, die ihn starr mit dem nicht sichtbaren, auf der rechten Seite der Waffe liegenden Verschlußfanghebel verbindet, und weist an seinem hinteren Ende eine Handhabe auf.

Wenn das Magazin (nicht gezeigt) der Waffe leer ist und der Verschluß zurückfährt, dann wird der Verschlußfanghebel vom Zubringer des Magazins hochgedrückt, greift in den Schlitten 43 ein und hält diesen in seiner hinteren Lage. In dieser Lage ist der zweite Schwenkhebel 17 ein wenig um die Welle nach oben verschwenkt, so daß sein die Handhabe tragendes, hinteres Ende dicht unter dem Schlitten 43 liegt. Nun kann der die Waffe mit der linken Hand haltende Linksschütze mit dem linken Daumen auf die Handhabe des zweiten Schwenkhebels 17 drücken und diesen nach unten schwenken. Dadurch wird auch der erste Schwenkhebel (nicht gezeigt) nach unten geschwenkt und gibt dann den Schlitten 43 frei, der nun nach vorne fahren kann.

Bei der Ansicht in Fig. 7 ist der zweite Schwenkhebel 17 weggelassen, so daß eine Aufnahmebohrung 13 und eine an diesem anschließende Aussparung 33 sichtbar werden, die gemeinsam einen Teil der Bajonetthalterung für den zweiten Schwenkhebel 17 bilden.

Hinter und über des Aussparung 33 ist an der Außenseite des Griffstücks 1 ein Vorsprung 41 ausgebildet. Dieser sitzt an einer freien Oberkante des Griffstücks 1 und grenzt somit - bei zusammengebauter Pistole - an die Unterkante des Schlittens 43 an. Wie Fig. 8 zeigt, ist an dieser Stelle die Wandstärke des Griffstücks 1 besonders gering.

Des Vorsprung 41 ist als flacher, liegender Quader ausgebildet, dessen Oberseite jedoch abgeschrägt ist (Abschrägung 45). Diese Abschrägung 45 geht von der Oberkante des Griffstücks 1 aus.

An der Unterseite bildet der Vorsprung einer im wesentlichen horizontale Querkante 47, die dem zweiten Schwenkhebel 17 zugewandt ist.

Bevor der Schlitten 43 auf das Griffstück 1 aufgesetzt wird, kann der zweite Schwenkhebel 17 montiert werden. Hierzu wird der zweite Schwenkhebel 17 mit seinen Bajonettverschlußteilen in die Aufnahmebohrung 13 und die Aussparung 33 eingesetzt und dann entgegen dem Uhrzeigersinn geschwenkt (wenn man, wie in Fig. 2, auf die rechte Seite der Waffe blickt). Dabei läuft der zweite Schwenkhebel 17 von oben her gegen die Abschrägung 45 an und drückt dann den Vorsprung 41 und damit die rechte Seitenwand des Griffstücks ein wenig nach innen, bis er über die Querkante 47 nach unten gelangt. Hat der zweite Schwenkhebel 17 die Querkante 47 passiert, dann schnappt der Vorsprung 41 wieder nach außen. Die Querkante 47 legt sich dabei neben die Oberkante des Schwenkhebels 17 und verhindert, daß diese wieder nach oben über den Vorsprung 41 hinaus schwenken kann.

Wird nun der Schlitten 43 wieder aufgesetzt, dann kann der zweite Schwenkhebel 17 innerhalb seines Betriebsbereiches schwenken. Dieser ist durch den Schlitten 43 begrenzt, gegen den das die Handhabe tragende, hinteres Ende von unten her anschlägt. Der zweite Schwenkhebel 17 stößt aber nicht gegen den Vorsprung 41 an. Der Vorsprung 41 stört somit nicht den Betrieb des zweiten Schwenkhebels 17 und wird auch nicht durch das Anstoßen des Schwenkhebels 17 beschädigt.

Beim üblichen Zerlegen der Waffe zum Zwecke des Reinigens und der Pflege verbleibt der zweite Schwenkhebel 17 stets an Ort und Stelle, weil er durch den Vorsprung 41 daran gehindert ist, sich vom Griffstück 1 zu lösen. Soll er aber ausgebaut werden, dann genügt es, den Vorsprung 41 kraftvoll nach innen zu drücken und dann den Schwenkhebel 17 über diesen hinweg in diejenige Lage zu verschwenken, in der sich der Bajonettverschluß löst.

Unterhalb des zweiten Schwenkhebels 17 ist bevorzugt ein Absatz 49 ausgebildet. Dieser begrenzt die Schwenkbewegung des zweiten Schwenkhebels 17 nach unten auf eine solche Weise, daß er in seiner Ruhelage nahezu auf dem Absatz 49 aufsitzt. Wie der Vorsprung 41, so behindert auch der Absatz 49 nicht die Schwenkbewegung des zweiten Schwenkhebel 17 beim normalen Gebrauch der Waffe, bildet aber einen Anschlag für den zweiten Schwenkhebel 17, wenn dieser nicht mit dem ersten Schwenkhebel verbunden ist.

Nach dem üblichen Zerlegen der Waffe verbleibt nämlich der zweite Schwenkhebel 17 an der Waffe. Der erste Schwenkhebel mußte aber entnommen werden, da sonst ein Zerlegen nicht möglich gewesen wäre.

Wird die Waffe wieder zusammengebaut, dann wird zuletzt der erste Schwenkhebel seitlich von links mit seiner Welle in das Griffstück eingeschoben. Die Welle soll nun mit dem unrunden Querschnitt ihres freien Endes in die Aufnahme im zweiten Schwenkhebel 17 eingeschoben werden. Damit dies einfach und rasch vonstatten geht, wird der Schwenkhebel 17 veranlaßt, auf dem Absatz 49 aufzusitzen. Nun nehmen der erste und der zweite Schwenkhebel 17 beide eine übereinstimmende Position ein. In dieser kann die Welle des ersten Schwenkhebels rasch, mühelos und korrekt in die Aufnahme im zweiten Schwenkhebel 17 eingeschoben werden.

Abschließend wird darauf hingewiesen, daß die Erfindung nicht nur an einer Waffe der gezeigten Art verwirklicht werden kann, sondern auch an Waffen mit anderem Bauprinzip, etwa Langwaffen o. dgl. Die gezeigte Selbstladepistole zeigt aber eine besonders vorteilhafte Ausführung der Erfindung.

## Patentansprüche

1. Handfeuerwaffe, vorzugsweise Selbstladepistole, deren Verschlußsperre durch einen auf einer Seite der Waffe angeordneten und mit einer Schwenkwelle (7) starr verbundenen ersten Schwenkhebel (5) betätigbar (19) ist, wobei wahlweise auf der gegenüberliegenden Waffenseite ein zweiter Schwenkhebel (17) anordenbar und hierzu mit dem freien Ende der Schwenkwelle (7) lösbar verbindbar ist, wobei der freie Endabschnitt (29) der Schwenkwelle (7) unrund ist und auf diesen der zweite Schwenkhebel (17) mittels einer in ihm ausgebildeten komplementären Bohrung (31) aufschiebbar ist, **dadurch gekennzeichnet daß**, weiterhin der zweite Schwenkhebel (17) an der Waffe mittels eines Bajonettverschlußes (25, 27, 33) anbringbar ist, und zwar durch Verbringen in eine Winkellage, die er im normalen Betrieb nicht erreicht, wobei der Bajonettverschluß einen Vorsprung (25) am zweiten Schwenkhebel (17) und eine Ausnehmung (33) in der Waffe aufweist und der Vorsprung (25) in Wirkstellung eine Waffenwand hintergreift.

2. Handfeuerwaffe nach Anspruch 1, **dadurch gekennzeichnet, daß** der unrunde Abschnitt Längsnuten (29) aufweist, die sich bis zum freien Ende der Schwenkwelle (7) erstrecken.

3. Handfeuerwaffe, nach Anspruch 1 oder 2, **gekennzeichnet durch**
eine Sperre (41), die den Schwenkweg des zweiten Schwenkhebels (17) im wesentlichen auf einen Bereich begrenzt, der außerhalb der zum Ein- und Ausbau des zweiten Schwenkhebels (17) erforderlichen Schwenklage liegt.

4. Handfeuerwaffe nach Anspruch 3, **dadurch gekennzeichnet, daß** die Sperre (41) außerhalb des Betriebs-Bewegungsbereichs des zweiten Schwenkhebels (17) liegt.

5. Handfeuerwaffe nach Anspruch 3 oder 4, **dadurch gekennzeichnet, daß** die Sperre (41) als außenliegender Zapfen am Gehäuse oder Griffstück (1) ausgebildet und dem zweiten Schwenkhebel (17) gegenüberliegend angeordnet ist.

6. Handfeuerwaffe nach Anspruch 5, **dadurch gekennzeichnet, daß** der Zapfen als fester Vorsprung (41) ausgebildet ist, der auf seiner vom zweiten Schwenkhebel (17) in dessen Betriebslage angewandten Seite abschrägt (Abschrägung 45) und auf seiner dem zweiten Schwenkhebel (17) zugewandten Seite rechtwinkelig (Querkante 47) zu dessen Bewegungsebene ausgebildet ist.

7. Handfeuerwaffe nach Anspruch 6, **dadurch gekennzeichnet, daß** das Gehäuse oder Griffstück (1) aus Kunststoff gebildet ist.

8. Handfeuerwaffe nach Anspruch 6 oder 7, **dadurch gekennzeichnet, daß** der Vorsprung (41) nahe der oberen Endkante des Gehäuses oder Griffstücks (1) und an einer quer zur Schußrichtung flexibel verformbaren Stelle gebildet ist.

9. Handfeuerwaffe nach einem der Ansprüche 3 bis 8, **dadurch gekennzeichnet, daß** an den Betriebs-Bewegungsbereich des zweiten Schwenkhebels (17) angrenzend und dem Vorsprung (41) gegenüberliegend ein Anschlag (49) an der Außenseite der Waffe ausgebildet ist.

## Claims

1. A handgun, preferably a semi-automatic pistol, the breech lock of which can be actuated (19) by a first pivoting lever (5) which is arranged on one side of the weapon and is rigidly connected to a pivoting shaft (7), wherein optionally a second pivoting lever (17) can be arranged on the opposite side of the weapon and for this purpose can be releasably connected to the free end of the pivoting shaft (7), wherein the free end section (29) of the pivoting shaft (7) is non-circular and the second pivoting lever (17) can be pushed onto it by means of a complementary bore (31) formed in said second pivoting lever, **characterised in that** the second pivoting lever (17) can also be attached to the weapon by means of a bayonet catch (25, 27, 33), namely by moving it into an angular position which it does not reach during normal operation, wherein the bayonet catch comprises a protrusion (25) on the second pivoting lever (17) and a recess (33) in the weapon, and the protrusion (25) engages behind a wall of the weapon in the active position.

2. A handgun according to claim 1, **characterised in that** the non-circular section comprises longitudinal grooves (29) which extend up to the free end of the pivoting shaft (7).

3. A handgun according to claim 1 or 2, **characterised by** a detent (41) which limits the pivoting travel of the second pivoting lever (17) essentially to a range which lies outside the pivot position necessary for installing and removing the second pivoting lever (17).

4. A handgun according to claim 3, **characterised in that** the detent (41) lies outside the operating movement range of the second pivoting lever (17).

5. A handgun according to claim 3 or 4, **characterised in that** the detent (41) is designed as an external pin on the casing or handle (1) and is arranged opposite the second pivoting lever (17).

6. A handgun according to claim 5, **characterised in that** the pin is designed as a fixed protrusion (41) which is bevelled (bevel 45) on its side facing away from the second pivoting lever (17) in the operating position thereof and is formed at right angles (transverse edge 47) to the movement plane of the second pivoting lever (17) on its side facing towards the latter.

7. A handgun according to claim 6, **characterised in that** the casing or handle (1) is formed of plastic.

8. A handgun according to claim 6 or 7, **characterised in that** the protrusion (41) is formed close to the upper end edge of the casing or handle (1) and at a location which can be deformed in a flexible manner transversely to the firing direction.

9. A handgun according to one of claims 3 to 8, **characterised in that** a stop (49) which flanks the operating movement range of the second pivoting lever (17) is formed on the outside of the weapon, opposite the protrusion (41).

## Revendications

1. Arme à feu de poing, de préférence pistolet mitrailleur, dont le blocage de fermeture peut être actionné (19) par un premier levier pivotant (5) disposé sur un côté de l'arme et relié de manière fixe à un arbre de pivotement (7), un deuxième levier pivotant (17) pouvant être disposé au choix sur le côté opposé de l'arme et pouvant pour cela être relié de façon amovible à l'extrémité libre de l'arbre de pivotement (7), la section finale libre (29) de l'arbre de pivotement (7) étant ovale et le deuxième levier pivotant (17) pouvant être enfoncé sur cette extrémité au moyen d'un alésage (31) complémentaire réalisé dans ce dernier, **caractérisée en ce que** le deuxième levier pivotant (17) peut en outre être fixé à l'arme au moyen d'une fermeture à baïonnette (25, 27, 33), et ce par amenée dans une position angulaire qu'il n'atteint pas en fonctionnement normal, la fermeture à baïonnette présentant une saillie (25) sur le deuxième levier pivotant (17) et un évidement (33) dans l'arme et la saillie (25) venant en prise derrière une paroi de l'arme en position active.

2. Arme à feu de poing selon la revendication 1, **caractérisée en ce que** la section ovale présente des rainures longitudinales (29) qui s'étendent jusqu'à l'extrémité libre de l'arbre de pivotement (7).

3. Arme à feu de poing selon la revendication 1 ou 2, **caractérisée par**
un dispositif de blocage (41), qui limite la course de pivotement du deuxième levier pivotant (17) essentiellement à une plage qui est située en dehors de la position de pivotement nécessaire au montage et au démontage du deuxième levier pivotant (17).

4. Arme à feu de poing selon la revendication 3, **caractérisée en ce que** le dispositif de blocage (41) est situé en dehors de la plage de mouvement opérationnel du deuxième levier pivotant (17).

5. Arme à feu de poing selon la revendication 3 ou 4, **caractérisée en ce que** le dispositif de blocage (41) est conçu sous forme de tenon extérieur sur le carter ou la partie formant poignée (1) et est disposé à l'opposé du deuxième levier pivotant (17).

6. Arme à feu de poing selon la revendication 5, **caractérisée en ce que** le tenon est conçu sous forme de saillie fixe (41), qui est chanfreinée (biais 45) sur son côté opposé au deuxième levier pivotant (17) dans sa position de service et est conçue perpendiculairement (arête transversale 47) à son plan de mouvement sur son côté tourné vers le deuxième levier pivotant (17).

7. Arme à feu de poing selon la revendication 6, **caractérisée en ce que** le carter ou la partie formant poignée (1) est réalisé(e) en plastique.

8. Arme à feu de poing selon la revendication 6 ou 7, **caractérisée en ce que** la saillie (41) est formée à proximité de l'arête finale supérieure du carter ou de la partie formant poignée (1) et à un endroit déformable perpendiculairement au sens de tir.

9. Arme à feu de poing selon l'une quelconque des revendications 3 à 8, **caractérisée en ce que** qu'une butée (49) limitrophe de la plage de mouvement opérationnel du deuxième levier pivotant (17) et opposée à la saillie (41) est réalisée sur la face extérieure de l'arme.
